# NEUE EUROPÄISCHE PATENTSCHRIFT

(11) **EP 0 987 662 B2**
(45) Veröffentlichungstag und Bekanntmachung des Hinweises auf die Entscheidung über den Einspruch: **09.05.2007**
(45) Hinweis auf die Patenterteilung: 15.10.2003
(21) Anmeldenummer: 99117104.2
(22) Anmeldetag: 31.08.1999
(51) Int. Cl.: G08B 13/24

(54) **Verfahren zur Herstellung von Sicherungselementen für die elektronische Artikelsicherung**
Method for producing security elements for the electronic protection of articles
Procédé pour la fabrication d'éléments de sécurité pour la protection électronique d'articles

(30) Priorität: 19.09.1998 DE 19843062
(43) Veröffentlichungstag der Anmeldung: 22.03.2000
(73) Patentinhaber: Meto International GmbH, 69434 Hirschhorn/Neckar (DE)
(72) Erfinder: Rührig, Manfred, Dr., 69469 Weinheim (DE)
(74) Vertreter: Menges, Rolf

(56) Entgegenhaltungen:
- EP-A1- 0 498 186
- AT-B- 392 168
- DE-A1- 2 905 441
- DE-A1- 2 919 576
- DE-A1- 4 327 225
- DE-A1- 19 650 611
- DE-T1- 19 581 817
- US-A- 5 191 315
- US-A- 5 756 220

## Beschreibung

Die Erfindung betrifft ein Verfahren zur Herstellung von Sicherungselementen für die elektronische Artikelsicherung, wobei die Sicherungselemente aus zumindest zwei Lagen gefertigt sind. Weiterhin bezieht sich die Erfindung auf ein nach dem erfindungsgemäßen Verfahren hergestelltes Sicherungselement.

Aus der EP 0 340 034 B1 ist bereits ein Sicherungselement für die elektronische Artikelsicherung in Lagern und Kaufhäusern bekannt geworden, das Fasern aus einem Material mit hoher Permeabilität und geringer Koerzitivkraft enthält. Diese Fasern sind entweder in einem Papiersubstrat enthalten oder sie sind auf das Substrat aufgeklebt. Die Ausrichtung der Fasern in oder auf dem Substrat ist völlig willkürlich, wodurch die Wahrscheinlichkeit relativ groß ist, daß die Fasern mit anderen Fasern überlappen und mit diesen magnetisch koppeln. Hierdurch wird der magnetische Fluß der Fasern konzentriert und verstärkt, wodurch die Sicherungselemente, die in der Patentschrift beschrieben sind, unabhängig von ihrer Orientierung bezüglich des Abfragefeldes des elektronischen Artikelsicherungssystems detektiert werden können.

Der Erfindung liegt die Aufgabe zugrunde, ein Verfahren zur Herstellung von kostengünstigen und verläßlich arbeitenden Sicherungselementen für die elektronische Artikelsicherung vorzuschlagen.

Die Aufgabe wird erfindungsgemäß durch ein Verfahren mit den im Patentanspruch 1 angegebenen Merkmalen gelöst.
Der Vorteil des erfindungsgemäßen Verfahrens ist vornehmlich darin zu sehen, daß die zweite Lage mit den weichmagnetischen Fasern sehr dünn sein kann, da sie von der ersten, dickeren Lage gestützt wird. Die zweite Lage mit den weichmagnetischen Fasern kann deshalb aus einer sehr verdünnten Papierfasersuspension hergestellt werden, was - wie nachfolgend noch näher beschrieben - enorme Vorteile hinsichtlich der nachfolgenden Ausrichtung und der verarbeitbaren Länge der weichmagnetischen Fasern in der noch feuchten Zellulosemasse der zweiten Lage mit sich bringt. Da beide Lagen darüber hinaus im noch feuchten Zustand aufeinander gebracht werden, haften sie nach dem Trocknen fest aneinander, ohne daß irgendwelche weiteren Schritte, z. B. eine Zusammenkleben beider Lagen, erforderlich wäre.

Gemäß dem erfindungsgemäßen Verfahren ist vorgesehen, daß die weichmagnetischen Elemente, bei denen es sich um Fasern mit sehr geringem Durchmesser handelt, im feuchten Zustand durch äußere Krafteinwirkung im wesentlichen in Längsrichtung der Materialbahn ausgerichtet werden. Die Ausrichtung erfolgt gemäß einer besonders günstigen Ausgestaltung des Verfahrens dadurch, daß oberhalb oder unterhalb der Lage aus Zellulosemasse, die die weichmagnetischen Fasern enthält, eine Vorrichtung vorgesehen ist, die ein Magnetfeld in Längsrichtung bzw. in Laufrichtung der Materialbahn erzeugt. Da sich die Zellulosemasse zu diesem Zeitpunkt noch in einem feuchten Zustand befindet, werden die Fasern unter dem Einfluß des Magnetfeldes in Laufrichtung der Materialbahn ausgerichtet. Alternativ kann eine Ausrichtung der Fasern in Längsrichtung der Materialbahn auch dadurch erzwungen werden, daß die Lage aus Zellulosemasse mit eingefügten weichmagnetischen Fasern beschleunigt wird; hierdurch werden die Fasern gleichfalls in Längsrichtung der Lage orientiert.

Das nach dem Verfahren hergestellte Sicherungselement für die elektronische Artikelsicherung weist die im Patentanspruch 3 angegebenen Merkmale auf.

Wie bereits im Zusammenhang mit dem erfindungsgemäßen Verfahren beschrieben, handelt es sich bei den magnetischen Elementen um Fasern aus einem weichmagnetischen Material. Im Hinblick auf eine möglichst hohe Detektionsrate hat es sich als vorteilhaft herausgestellt, wenn die Länge der weichmagnetischen Fasern im Mittel größer ist als 2 cm.

Eine bevorzugte Weiterbildung des erfindungsgemäßen Sicherungselements sieht vor, daß die Zellulosemasse der zweiten Lage maximal halb so viele weichmagnetische Fasern enthält wie Zellulosefasern. Insbesondere erlaubt es die erfindungsgemäße Schichtung von zwei Lagen aus Zellulosemasse übereinander, daß die Konzentration von Zellulosefasern, die in der Lage mit den weichmagnetischen Fasern enthalten ist, sehr niedrig ausfallen kann, ohne an Stabilität zu verlieren. Diese bevorzugte Ausgestaltung des erfindungsgemäßen Sicherungselements erlaubt, daß durch die extrem verdünnte Fasersuspension für die zweite Lage
a) relativ lange magnetische Fasern der Zellulosemasse zugemischt werden können,
b) die magnetischen Fasern gut dispersieren und nicht zu stark gekrümmt werden und
c) die magnetischen Fasern gegebenenfalls unter Einwirkung äußerer Kräfte leicht ausgerichtet werden können.

Die Erfindung wird anhand der nachfolgenden Figuren näher erläutert. Es zeigt:
Fig. 1: eine schematische Darstellung einer Vorrichtung, mit der das erfindungsgemäße Verfahren durchgeführt wird, und
Fig. 2: eine perspektivische Darstellung eines nach dem erfindungsgemäßen Verfahren gefertigten Sicherungselements.

Fig. 1 zeigt eine schematische Darstellung einer Vorrichtung, mit der das erfindungsgemäße Verfahren durchgeführt wird. Über eine Zuführvorrichtung 8 wird die Zellulosemasse 6 auf eine Auflagefläche 10 aufgebracht. Bei der Auflagefläche 10 handelt es sich z.B. um ein feinmaschiges endloses Netz, das über Umlenkrollen 14, 15 geführt ist. Durch die Maschen des Netzes 10 kann überschüssiges Wasser aus der Zellulosemasse 6 abgeführt werden.

Mittels einer weiteren Zuführvorrichtung 7 wird eine zweite Zellulosemasse 5 auf eine zweite Auflagefläche 9 aufgebracht. Bei dieser Auflagefläche 9 kann es sich wiederum um ein feinmaschiges endloses Netz handeln, das über Umlenkwalzen 11, 12, 16 geführt wird. Unterhalb der Umlenkwalze 16 wird die Lage 3 aus Zellulosemasse 5 in noch feuchtem Zustand auf die erste Lage 2 aus Zellulosemasse 6 aufgebracht. Die Laufrichtung der Materialbahn, die aus den Lagen 2, 3 besteht, ist in der Zeichnung durch einen Pfeil angedeutet.

Während die Zellulosemasse 6 der ersten Lage 2 lediglich aus Zellulosefasern besteht, sind der Zellulosemasse 5 der zweiten Lage 3 weichmagnetische Fasern 4 beigemischt. Das Mischungsverhältnis beträgt maximal 50:50. Oberhalb der zweiten Lage 3, die die weichmagnetischen Fasern 4 enthält, ist eine Vorrichtung angeordnet, die ein Magnetfeld in Laufrichtung der Materialbahn 2, 3 erzeugt. Wie bereits an vorhergehender Stelle beschrieben, weist die Zellulosemasse 5 der zweiten Lage lediglich eine verdünnte Konzentration an Zellulosefasern auf. Wird nun die noch feuchte Lage 3 unter der Vorrichtung hindurchgeführt, haben die weichmagnetischen Fasern 4 genügend Bewegungsfreiheit, sich in Richtung eines wirkenden Magnetfeldes zu orientieren. Durch diese erzwungene Ausrichtung der magnetischen Fasern 4 läßt sich bei vorgegebener Konzentration von weichmagnetischen Fasern die Detektionswahrscheinlichkeit für die Sicherungselemente 1, die aus der Materialbahn 2, 3 hergestellt werden, erheblich erhöhen.

Wie bereits an vorhergehender Stelle erwähnt, kann eine Ausrichtung der weichmagnetischen Fasern 4 auch durch mechanische Einwirkung auf die noch feuchte Zellulosemasse 5, die die weichmagnetischen Fasern 4 enthält, erzwungen werden. Beispielsweise läßt sich eine Kraftkomponente in Laufrichtung der Materialbahn 3 einfach dadurch erreichen, daß die Materialbahn 3 in Laufrichtung beschleunigt wird.

In Fig. 2 ist eine perspektivische Darstellung eines nach dem erfindungsgemäßen Verfahren gefertigten Sicherungselements 1 zu sehen. Das Sicherungselement 1 besteht aus einer ersten Lage 2, bei der es sich um eine Zellulosemasse 6 handelt, die sich aus Zellulosefasern ohne weitere Beimischungen zusammensetzt. Die zweite Lage 3 besteht aus einem Gemisch einer Zellulosemasse 5, der weichmagnetische Fasern 4 beigefügt sind. Die Länge der weichmagnetischen Fasern 4 ist so bemessen, daß die Fasern 4 in einem elektronischen Artikelsicherungssystem mit hoher Wahrscheinlichkeit zur Aussendung eines charakteristischen Signals angeregt werden, so daß nachfolgend ein Alarm ausgelöst wird.

Die weichmagnetischen Fasern 4 sind gemäß einer Weiterbildung der erfindungsgemäßen Sicherungselemente 1 im wesentlichen in eine Richtung orientiert. Dies bringt den Vorteil, daß selbst bei einer geringen Anzahl von Fasern 4 pro Sicherungselement 1 das charakteristische Signal des Sicherungselements problemlos von einem Artikelsicherungssystem detektiert werden kann.

Zusammenfassend werden noch einmal die Vorteile der Sicherungselemente 1 erwähnt, die nach dem erfindungsgemäßen Verfahren hergestellt worden sind. Da zweilagiges Papier für die Herstellung der Sicherungselemente 1 verwendet wird, ist es möglich, die Konzentration an Zellulosefasern in der Lage 3, die die weichmagnetischen Fasern 4 enthält, sehr gering zu halten. Folglich kann auch die Konzentration der weichmagnetischen Fasern 4 gering ausfallen, wodurch die Herstellungskosten für ein erfindungsgemäßes Sicherungselement 1 entsprechend niedrig gehalten werden können. Ein weiterer Vorteil betrifft die Reißfestigkeit der zweilagigen Matrialbahn 2, 3. Die Lage 3 mit den im wesentlichen in Längsrichtung ausgerichteten weichmagnetischen Fasern 4 weist eine anisotrope Reißfestigkeit auf. Insbesondere ist die Reißfestigkeit in Richtung der Orientierung der Fasern 4 sehr gering. Da die Zellulosefasern in der ersten Lage 2 jedoch völlig willkürlich ausgerichtet sind, weist die Materialbahn 2, 3 als solche die bevorzugte isotrope Reißfestigkeit auf. Weiterhin können sehr lange Fasern verwendet werden, und die Fasern bleiben während des Herstellungsprozesses näherungsweise gestreckt.

### Bezugszeichenliste

- 1: erfindungsgemäßes Sicherungselement
- 2: erste Lage
- 3: zweite Lage
- 4: weichmagnetische Faser
- 5: Zellulosemasse für die zweite Lage mit weichmagnetischen Elementen
- 6: Zellulosemasse für die erste Lage
- 7: Zuführvorrichtung
- 8: Zuführvorrichtung
- 9: Auflagefläche für Zellulosemasse der zweiten Lage
- 10: Auflagefläche für Zellulosemasse der ersten Lage
- 11: Führungsrolle
- 12: Führungsrolle
- 13: Gegendruckrolle
- 14: Führungsrolle
- 15: Führungsrolle
- 16: Führungsrolle

## Patentansprüche

1. Verfahren zur Herstellung von Sicherungselementen für die elektronische Artikelsicherung, wobei die Sicherungselemente aus zumindest zwei Lagen (2;3) gefertigt und einer der beiden Lagen (2; 3) weichmagnetische Elemente (4) beigefügt werden, die im Abfragefeld eines Artikelsicherungssystems ein charakteristisches Signal aussenden,
**dadurch gekennzeichnet,**
**daß** eine zweite Lage (3) einer Zellulosemasse (5) im noch feuchten Zustand auf eine erste Lage (2) einer Zellulosemasse (6) aufgebracht wird, wobei die weichmagnetischen Elemente (4) Fasern sind und im feuchten Zustand durch äußere Krafteinwirkung im wesentlichen in Längsrichtung der Materialbahn (2; 3; 2,3) ausgerichtet werden, und
**daß** aus den beiden Lagen (2, 3) im getrockneten Zustand die gewünschte Form der Sicherungselemente (1) ausgestanzt oder ausgeschnitten wird.

2. Verfahren nach Anspruch 1,
**dadurch gekennzeichnet,**
**daß** die weichmagnetischen Fasern (4) im feuchten Zustand durch ein in Längsrichtung der Materialbahn (2; 3; 2,3) wirkendes Magnetfeld im wesentlichen in Längsrichtung der Materialbahn (2; 3; 2,3) ausgerichtet werden.

3. Sicherungselement für die elektronische Artikelsicherung, hergestellt nach dem Verfahren nach Anspruch 1,
**dadurch gekennzeichnet,**
**daß** es sich bei der ersten Lage (2) um eine Zellulosemasse (6), bestehend aus Zellulosefasern, handelt und daß es sich bei der zweiten Lage (3) um eine Zellulosemasse (5), bestehend aus Zellulosefasern, handelt, in der weichmagnetische Fasern (4) enthalten sind, die in einem magnetischen Abfragefeld eines elektronischen Artikelsicherungssystems zur Aussendung eines charakteristischen Signals angeregt werden, wobei die weichmagnetischen Fasern (4) im wesentlichen in Längsrichtung der Materialbahn (2; 3; 2, 3) ausgerichtet werden sind, so dass die weichmagnetischen Fasern im wesentlichen in eine Richtung orientiert sind.

4. Sicherungselement nach Anspruch 3,
**dadurch gekennzeichnet,**
**daß** die Länge der weichmagnetischen Fasern (4) im Mittel größer ist als 2 cm.

5. Sicherungselement nach Anspruch 3,
**dadurch gekennzeichnet,**
**daß** die Zellulosemasse (5) der zweiten Lage (3) maximal halb so viele weichmagnetische Fasern (4) enthält wie Zellulosefasern.

6. Sicherungselement nach Anspruch 3,
**dadurch gekennzeichnet,**
**daß** die Zellulosemasse (5) zur Herstellung der zweiten Lage (3) eine geringere Konzentration an Zellulosefasern aufweist als die Zellulosemasse (6) der ersten Lage (2).

## Claims

1. A method of manufacturing security elements for electronic article surveillance wherein said security elements are made of at least two layers (2; 3), and soft magnetic elements (4) emitting a characteristic signal in the interrogating field of an article surveillance system are added to one of said two layers (2; 3),
**characterized in that** a second layer (3) of a cellulose material (5) is applied in the still moist state to a first layer (2) of a cellulose material (6), wherein said soft magnetic elements (4) are fibers and, in the moist state, are oriented essentially in the longitudinal direction of the material web (2; 3; 2, 3) by external force applied, and
that the desired shape of the security elements (1) is die-stamped or cut out from said two layers (2, 3) in the dry state.

2. The method as claimed in claim 1,
**characterized in that** in the moist state the soft magnetic fibers (4) are oriented essentially in the longitudinal direction of the material web (2; 3; 2, 3) by a magnetic field acting in the longitudinal direction of said material web (2; 3; 2, 3).

3. A security element for electronic article surveillance, manufactured according to the method of claim 1,
**characterized in that** the first layer (2) is a cellulose material (6) comprised of cellulose fibers, and
that the second layer (3) is a cellulose material (5) comprised of cellulose fibers in which soft magnetic fibers (4) are contained which are excited in a magnetic interrogating field of an electronic article surveillance system to emit a characteristic signal, said soft magnetic fibers (4) having been oriented essentially in the longitudinal direction of the material web (2; 3; 2, 3) so that said soft magnetic fibers are oriented essentially in one direction.

4. The security element as claimed in claim 3,
**characterized in that** the length of the soft magnetic fibers (4) exceeds 2 cm on average.

5. The security element as claimed in claim 3,
**characterized in that** the cellulose material (5) of the second layer (3) contains no more than half as many soft magnetic fibers (4) as cellulose fibers.

6. The security element as claimed in claim 3,
**characterized in that** the cellulose material (5) for producing the second layer (3) has a lower concentration of cellulose fibers than the cellulose material (6) of the first layer (2).

## Revendications

1. Procédé pour la fabrication d'éléments de sécurité pour la protection électronique d'articles, les éléments de sécurité étant réalisés à partir d'au moins deux couches (2 ; 3) et des éléments (4) magnétiques doux étant ajoutés à l'une des deux couches (2 ; 3), lesquels éléments émettent un signal caractéristique dans le champ d'interrogation d'un système de protection d'articles,
**caractérisé en ce que**
une seconde couche (3) d'une masse de cellulose (5) à l'état encore humide est appliquée sur une première couche (2) d'une masse de cellulose (6), les éléments (4) magnétiques doux étant des fibres et étant orientés à l'état humide pour l'essentiel selon l'axe longitudinal de la bande de matière (2 ; 3 ; 2, 3) sous l'effet d'une force externe et
**en ce que** la forme souhaitée des éléments de sécurité (1) est poinçonnée ou découpée dans les deux couches (2, 3) à l'état sec.

2. Procédé selon la revendication 1,
**caractérisé en ce que**
les fibres (4) magnétiques douces à l'état humide sont orientées pour l'essentiel selon l'axe longitudinal de la bande de matière (2 ; 3 ; 2, 3) sous l'effet d'un champ magnétique selon l'axe longitudinal de la bande de matière (2 ; 3 ; 2, 3).

3. Elément de sécurité pour la protection électronique d'articles, fabriqué selon le procédé d'après la revendication 1,
**caractérisé en ce que**
la première couche (2) est une masse de cellulose (6) se composant de fibres de cellulose et
**en ce que** la deuxième couche (3) est une masse de cellulose (5), se composant de fibres de cellulose, dans laquelle sont contenues des fibres (4) magnétiques douces qui sont excitées dans un champ magnétique d'interrogation d'un système de protection électronique d'articles afin d'émettre un signal caractéristique, les fibres (4) magnétiques douces ayant été orientées pour l'essentiel selon l'axe longitudinal de la bande de matière (2 ; 3 ; 2, 3), de sorte que les fibres magnétiques douces sont orientées pour l'essentiel dans une direction.

4. Elément de sécurité selon la revendication 3,
**caractérisé en ce que**
la longueur des fibres (4) magnétiques douces est supérieure en moyenne à 2 cm.

5. Elément de sécurité selon la revendication 3,
**caractérisé en ce que**
la masse de cellulose (5) de la deuxième couche (3) contient au maximum la moitié de fibres magnétiques douces (4) par rapport aux fibres de cellulose.

6. Elément de sécurité selon la revendication 3,
**caractérisé en ce que**
la masse de cellulose (5) pour fabriquer la deuxième couche (3) présente une concentration en fibres de cellulose plus faible que la masse de cellulose (6) de la première couche (2).
